# EUROPÄISCHE PATENTSCHRIFT

(11) **EP 1 921 221 B1**
(45) Veröffentlichungstag und Bekanntmachung des Hinweises auf die Patenterteilung: **17.06.2009**
(21) Anmeldenummer: 06123824.2
(22) Anmeldetag: 10.11.2006
(51) Int. Cl.: E04G 1/34, E04G 1/22

(54) **Höhenverstellbare Plattformtreppe**
Height-adjustable ladder scaffold
Echafaudage à échelles, réglable en hauteur

(43) Veröffentlichungstag der Anmeldung: 14.05.2008
(73) Patentinhaber: ZARGES GmbH, 82362 Weilheim (DE)
(72) Erfinder: Strobl, Viktor, 6000 Kecskemét (HU)
(74) Vertreter: Schwabe - Sandmair - Marx

(56) Entgegenhaltungen:
- FR-A1- 2 733 530
- GB-A- 594 643
- GB-A- 2 404 217
- GB-A- 2 419 373
- US-A- 2 003 581

## Beschreibung

Die Erfindung betrifft eine höhenverstellbare Arbeitsplattform mit einem Basisrahmen und mit einer schwenkbaren Parallelogrammanordnung, über die die Arbeitsplattform höhenverstellbar gehalten wird, wobei ein Stellabschnitt vorgesehen ist, der an einer Seite schwenkbar an dem Basisrahmen gehalten wird, wobei der Stellabschnitt an seiner anderen Seite schwenkbar an der Parallelogrammanordnung gehalten wird, gemäß dem Patentanspruch 1.

Bei einer derartigen höhenverstellbaren Arbeitsplattform nach dem Stand der Technik wird eine Höhenverstellung dadurch vorgenommen, dass ein Basisrahmen zwei ineinander verschiebbare Rohrpaare aufweist, wobei einem äußeren Abschnitt der ineinander verschiebbaren Rohre ein Parallelogrammgestänge zugeordnet ist, auf dem eine Arbeitsplattform montiert ist. Den in die besagten Rohre einschiebbaren Rohren ist ein " Stellabschnitt zugeordnet, der über Schwenkgelenke an der Parallelogrammanordnung einerseits und an den Enden der einschiebbaren Rohre festgelegt ist. Werden die Rohre ineinander verschoben, so dass ihre Gesamtlänge verkürzt wird, wird der Stellabschnitt hochgehebelt, so dass gleichzeitig das Parallelogrammgestänge zunehmend vertikal ausgerichtet wird. Dabei wird der Basisrahmen verkürzt. Um die Arbeitsplattform auf ein niedriges Höhenniveau einzustellen, können die Rohre, an denen der Stellabschnitt über Schwenkgelenke angesetzt ist, wieder aus den äußeren Rohren des Basisrahmens herausgezogen werden, wobei der Stellabschnitt nach unten verschwenkt wird, wodurch gleichzeitig die Parallelogrammanordnung zusammengefaltet wird und in sich zusammenfällt.

Bei dieser bekannten höhenverstellbaren Arbeitsplattform ist es möglich, dass in die Führung zwischen den ineinander verschiebbaren Rohren des Basisrahmens Schmutz eindringt und die Verstellung erschwert oder sogar unmöglich macht. Zudem wird bei dieser höhenverstellbaren Arbeitsplattform die Grundfläche des Basisrahmens gerade dann reduziert, wenn das höchste Niveau für die Arbeitsplattform erreicht worden ist, und prinzipiell eine große Grundfläche zur Abstützung der Arbeitsplattform für den Basisrahmen wünschenswert wäre.

Zudem ist die bekannte höhenverstellbare Arbeitsplattform mit Sprossen ausgebildet, die in den unterschiedlichen Höhenstellungen der Arbeitsplattform eine jeweils unterschiedliche Trittfläche aufweisen, wobei auch recht ungünstige Trittflächenformen zustande kommen, auf denen sich ein Arbeiter nur mit unsicherem Schritt bewegen kann.

Die GB 2 419 373 A betrifft eine Zugangsplattform. Die Zugangsplattform weist einen Tragaufbau auf, der einen ersten Teil hat, der teleskopartig mit einem zweiten Teil verbunden ist, sodass der zweite Teil relativ zu dem ersten Teil horizontal bewegt werden kann. Die Zugangsplattform ist mit einem Leiterrahmen und einem Tragrahmen versehen. Jeder Rahmen ist drehbar an einem Ende an dem ersten Teil verbunden und drehbar an dem anderen Ende an einer Plattformeinheit verbunden, sodass die Plattformeinheit von einer Position angrenzend an dem Tragaufbau zu einer erhöhten horizontalen Position bewegt werden kann. Ein Verbindungsrahmen ist drehbar verbunden an einem Ende an dem Tragrahmen und drehbar verbunden an dem anderen Ende an dem zweiten Teil vorgesehen, sodass das Anheben der Plattformeinheit oberhalb des Tragaufbaus den zweiten Teil veranlasst, sich horizontal in Richtung des ersten Teils zu bewegen. Ein Verriegelungsstift ist vorgesehen, um die Plattformeinheit auf dem gewünschten Niveau zu verriegeln.

Es ist eine Aufgabe gemäß der vorliegenden Erfindung, eine verbesserte höhenverstellbare Arbeitsplattform zur Verfügung zu stellen. Insbesondere soll diese gegen Verschmutzung unempfindlicher ausgebildet werden.

Gemäß der Erfindung werden diese Aufgaben wenigstens teilweise durch eine höhenverstellbare Arbeitsplattform mit den im Patentanspruch 1 aufgeführten Merkmalen gelöst. Zweckmäßige Ausführungsformen gehen aus den Unteransprüchen hervor.

Die gemäß der Erfindung erzielbaren Vorteile beruhen darauf, dass die Parallelogrammanordnung relativ zum Stellabschnitt oder der Stellabschnitt relativ zum Parallelogrammabschnitt in einer Richtung des Basisrahmens auf diesem verfahrbar ist, während der jeweils andere Abschnitt ortsfest und schwenkbar am Basisrahmen gehalten ist. Mit anderen Worten, während der Höhenverstellung wird der Basisrahmen weder verlängert noch verkürzt, sondern behält eine feste Form bei. Dies sichert eine große Standfläche nicht nur bei einem niedrigen Höhenniveau der Arbeitsplattform, sondern auch bei einem weit vertikal erstreckten Höhenniveau der Arbeitsplattform. Ferner sind keine empfindlichen Schiebemechaniken vorhanden, die auf das Eindringen von Schmutz sehr nachteilig reagieren. Ferner bleibt bei der erfindungsgemäß ausgebildeten höhenverstellbaren Arbeitsplattform der Kraftaufwand zur Höhenverstellung der Arbeitsplattform im Wesentlichen während des Verstellvorgangs gleich, während bei einer Ausbildung, bei der beispielsweise Rohre ineinander geschoben werden, mit zunehmender Einschublänge die Reibung zunimmt und der Kraftaufwand zur Verstellung immer größer wird.

Vorteilhafterweise ist die verfahrbare Parallelogrammanordnung bzw. der fahrbare Stellabschnitt über eine Führungsanordnung mit dem Basisrahmen verbunden. Die Führungsanordnung gewährleistet, dass die Verstellung kontrolliert vorgenommen werden kann.

Vorteilhafterweise kann dem verfahrbaren Abschnitt der Parallelogrammanordnung und des Stellabschnittes eine Brems- und/oder Sperreinrichtung zugeordnet sein, die eine Position des verfahrbaren Abschnittes entlang dem Basisrahmen reversibel fixiert.

Weiterhin kann es von Vorteil sein, wenn die wenigstens eine Brems- oder Sperreinrichtung an wenigstens einer Führungseinrichtung der Führungsanordnung vorgesehen ist. Natürlich kann die Brems- oder Sperreinrichtung auch getrennt von der Führungseinrichtung angeordnet sein, was im Einzelfall mit Vorteilen behaftet sein kann. In der Regel lässt sich der Aufwand für die mechanische Ausgestaltung jedoch verringern, wenn erforderlichenfalls beide Funktionseinheiten miteinander kombiniert werden.

Vorteilhafterweise umfasst die Führungsanordnung wenigstens ein Roll- und/oder Gleitlager, über welches der verfahrbare Abschnitt an dem Basisrahmen anliegt bzw. auf diesem aufliegt. Insbesondere ein Rolllager kann dabei den Vorteil bieten, dass Schmutz zu keiner Beschädigung oder Sperrung der Führungsanordnung führen kann. Auch Gleitlager können bei der erfindungsgemäßen Ausgestaltung mit Vorteil zum Einsatz gelangen, da durch die leichte Zugänglichkeit des Gleitlagers am Basisrahmen auftretende Verschmutzungen leicht entfernt werden können bzw. eine Schmierung des Gleitlagers sehr erleichtert ist.

Vorteilhafterweise greift die Führungsanordnung über wenigstens einen horizontal erstreckten Bestandteil am unteren Bereich der Parallelogrammanordnung oder am unteren Bereich des Stellabschnitts, der dem Basisrahmen nahe ist, an, um die gewünschte Verfahrbarkeit zu gewährleisten, durch die die Parallelogrammanordnung aufgespreizt oder zusammengefaltet werden kann.

Vorteilhafterweise umfasst wenigstens eine Führungseinrichtung der Führungsanordnung eine Rolle oder dgl., über welche die Parallelogrammanordnung oder der Stellabschnitt auf dem Basisrahmen abgestützt ist.

Ferner umfasst wenigstens eine Führungseinrichtung eine dem Basisrahmen zugeordnete Führungsgeometrie, die eine Zwangsführung entlang des Basisrahmens bewirkt. Die Zwangsführung kann dabei beispielsweise hülsenartig ausgebildet sein, insoweit die Bestandteile des Basisrahmens rohrartig ausgebildet sind. Auch eine U-förmige Ausbildung der Führungsgeometrie oder eine plattenartige Ausbildung der Führungsgeometrie kann zum Einsatz gelangen.

Vorteilhafterweise kann eine vorgesehene Stufenanordnung so ausgebildet sein, dass die Trittflächen der Stufen bei jeder Höheneinstellung der Arbeitsplattform in Horizontallage ausgerichtet sind. Die Stufen und ein Abschnitt der Parallelogrammanordnung in Verbindung mit einer den Stufen zugeordneten Horizontalausrichtungsstange können eine Parallelogrammkonstruktion bilden, die die gewünschte Horizontalausrichtung der Trittflächen der Stufen in Zusammenwirkung bewerkstelligen.

Nachfolgend wird die vorliegende Erfindung anhand einer bevorzugten Ausführungsform unter Bezugnahme auf die beigefügten Darstellungen näher erläutert, wobei weitere Zielsetzungen, Merkmale sowie Vorzüge gemäß der Erfindung offenbart werden. In den Darstellungen zeigen:
- Fig. 1: eine schematische Seitenansicht einer erfindungsgemäß ausgebildeten höhenverstellbaren Arbeitsplattform;
- Fig. 2: eine Draufsicht auf eine zusammengefahrene höhenverstellbare Arbeitsplattform gemäß Fig. 1;
- Fig. 3a bis 3e: verschiedenene Aufbausituationen einer höhenverstellbaren Arbeitsplattform gemäß den Fig. 1 und 2 in schematischen Seitenansichten;
- Fig. 4: eine teilweise geschnittene Frontansicht, die insbesondere eine Führungs- und Feststelleinrichtung im Einzelnen in einer querschnittlichen Darstellung zeigt; und
- Fig. 5a bis 5c: verschiedenen Einzelheiten der Führungs- und Feststelleinrichtung gemäß Fig. 4.

In den Figuren sind gleiche oder wenigstens funktionsgleiche Bestandteile mit den jeweils gleichen oder vergleichbaren Bezugszeichen gekennzeichnet, so dass sich eine mehrfache Beschreibung gleicher oder funktionsgleicher Bestandteile erübrigt.

Die Fig. 1 zeigt eine höhenverstellbare Arbeitsplattform 10 mit Mekrmalen gemäß der Erfindung.

Ein Basisrahmen 12 ist mit einer Stütze 26 und mit einem über eine Stütze gehaltenem Rad 28 ausgebildet. Der Rahmen ist, wie Fig. 2 zu entnehmen ist, in der Draufsicht in etwa rechteckig mit in Längsrichtung erstreckten Rohren sowie mit in Querrichtung erstreckten Rohren.

Auf dem Basisrahmen 12 ruht eine Parailelograrnrnanordnung 16, die sich in Vertikalrichtung erstreckt. Am unteren Ende der Parallelogrammanordung 16 wird diese über Führungseinrichtungen 22, die nachfolgend näher erläutert werden, auf dem Basisrahmen 12 abgestützt. Eine später im Einzelnen ebenfalls beschriebene Führungs- und Feststelleinrichtung 24 ist in Verbindung mit einer Führungseinrichtung 22 aufgebaut und dient zur Fixierung einer Führungseinrichtung 22 in einer vorgebbaren Position, um damit eine bestimmte Höhe einer Arbeitsplattform 14 einzustellen, die auch als Teil der Parallelogrammanordnung 16 angesehen werden kann.

An die Arbeitsplattform 14 schließt ein Sicherheitskorb 34 an, der ein oberes Geländer sowie vertikal erstreckte Pfosten 36 aufweist. Eine Zwangsführung 32 ist über ein Drehgelenk 30 an ihrem unteren Ende an der Arbeitsplattform 14 bzw. der Parallelogrammanordnung 16 fixiert. Mit dieser Konstruktion lässt sich der Sicherheitskorb 34, geführt durch die Zwangsführung 32, etwa eine eventuell teleskopartig beschränkt verlängerbare Stange, zusammenlegen und auseinanderfahren, wie dies beispielsweise auch aus den Figuren 3a und 3b entnehmbar ist.

An der Parallelogrammanordnung 16 einerseits und an einer Horizontalausrichtstange 33 andererseits sind Stufen 20 schwenkbar festgelegt. Die Stufen ergeben in Verbindung mit der der Horizontalausrichtstange 33 zugeordneten Stange der Parallelogrammanordnung 16 ebenfalls ein Parallelogrammkonstrukt. Dieses Parallelogrammkonstrukt bewirkt, dass die Trittfläche der Stufen bei jeder Höheneinstellung der Arbeitsplattform 14 horizontal ausgerichtet sind, so dass eine Person einen sicheren Kontakt zur Stufe haben kann.

Die Parallelogrammanordnung 16 ist auf ihrer dem Rad 28 zugewandten Seite über einen Stellabschnitt 18 drehbar am Basisrahmen 12 gehalten. Der Stellabschnitt 18 ist auf einer Seite an dem Basisrahmen 12 über ein Dreh- bzw. Schwenkelement gehalten, wie es beispielsweise auch als Drehgelenk 30 als Teil der Parallelogrammanordnung 16 vorgesehen ist. Auf der anderen Seite ist der Stellabschnitt 18 ebenfalls über ein Drehgelenk mit der Parallelogrammanordnung 16 verbunden.

Auf diese Weise ist es möglich, die Parallelogrammanordnung 16 über die Führungseinrichtungen 22 entlang der Längserstreckungsrichtung des Basisrahmens 12 zu verschieben, wobei die Parallelogrammanordung gleichzeitig über den verschwenkbaren Stellabschnitt 18 heruntergefaltet oder aufgestellt werden kann. Eine bestimmte Höheneinstellung kann dabei mittels der Führungs- und Feststelleinrichtung 24 reversibel fixiert werden. Dabei kann bei jeder Höheneinstellung über die Parallelogrammanordnung mit der Horizontalausrichtstange 33 die Stufenanordnung, d.h., sämtliche Stufen 20 der Stufenanordnung, immer horizontal ausgerichtet beibehalten werden.

Der Fig. 2 ist zu entnehmen, wie eine Draufsicht auf eine vollends zusammengelegte erfindungsgemäße höhenverstellbare Arbeitsplattform 10 dem Betrachter erscheint. Die Arbeitsplattform 14 ist vollends zu einer Seite verdrängt worden, wobei darauf zu achten ist, dass in Fig. 2 eine Darstellung gewählt ist, die genau entgegengesetzt zu der nach Fig. 1 ausgerichtet ist. In der dargestellten Position dürfte der Stellabschnitt 18 vollends nach unten geschwenkt worden sein, wodurch die dem Stellabschnitt 18 zugeordnete Stange der Parallelogrammanordnung 16 ebenfalls vollends nach unten gefaltet worden ist. Somti ist die erfindungsgemäße höhenverstellbare Arbeitsplattform 10 vollkommen zusammengefaltet, wobei auch in diesem Zustand die Stufen 20 ihrer jeweiligen Trittfläche horizontal ausgerichtet sind.

In den Fig. 3a bis 3e ist eine Abfolge von Aufrichtpositionen bzw. Absenkpositionen der erfindungsgemäß ausgebildeten höhenverstellbaren Arbeitsplattform 10 dargestellt. Mit dem Bezugszeichen 10a ist eine im Wesentlichen zusammengelegte Arbeitsplattform benannt, bei der der Sicherheitskorb 34 noch zusammengelegt ist.

Gemäß Fig. 3b ist der Sicherheitskorb 34 im Rahmen des durch die Zwangsführung 32 vorgegebenen Spielraumes in seine aufgestellte Position versetzt worden, während die übrigen Bestandteile der höhenverstellbaren Arbeitsplattform 10b noch zusammengelegt sind. Dies entspricht dem niedrigsten Arbeitsniveau der Arbeitsplattform 14.

Gemäß Fig. 3c ist die höhenverstellbare Arbeitsplattform 10c bereits in eine etwa mittlere Höhenposition verstellt worden, wobei die Höhenposition gemäß Fig. 3d die höhenvestellbare Arbeitsplattform 10d in einem nahezu vollends aufgestellten Zustand zeigt. Letztlich zeigt die höhenverstellbare Arbeitsplattform 10e ihren vollends erstreckten Zustand. In sämtlichen Positionen kann die erfindungsgemäße höhenverstellbare Arbeitsplattform 10a bis 10e über die Rollen 28 verfahren werden, wobei eine Art Feststellung 28a aktiviert werden kann, sobald eine gewünschte Arbeitsposition erreicht worden ist.

Aus der Fig. 4 gehen insbesondere die Führungseinrichtungen 22 und in Verbindung mit diesen die Führungs- und Feststelleinrichtungen 24 hervor. Dabei ist in dieser Perspektive zusätzlich erkennbar, dass die Stützen 26 mit den daran angebrachten Rädern 28 über Auslegerstangen 38 am Rahmen 12 angebracht sind, um die Standfläche zu vergrößern. Ferner ist in dieser Perspektive erkennbar, dass die vertikalen Stangen 16b der Parallelogrammanordnung 16 über Dreh- bzw. Schwenkgelenke 30 an den horizontalen Stangen 16a festgelegt sind. Eine Längsverstrebung 40, die in etwa mittig in Querrichtung und sich in Längsrichtung des Basisrahmens 12 erstreckend vorgsehen sein kann, fördert die Stabilität der gesamten Konstruktion. In der dargestellten Perspektive schaut der Betrachter auf den aus Rohren aufgebauten Stellabschnitt 18, der über Drehgelenke mit den Verikalstangen 16b verbunden ist, wie dies aus den Fig. 1 bis 3d hervorgeht.

Nachfolgend wird im Wesentlichen die Führungs- und Feststelleinrichtung 24 näher beschrieben, die als Einheit mit einer Führungseinrichtung 22 ausgebildet ist. Ein Pedal 56 wird über einen Deckel mit einer Seitenabdeckung 60 betätigt, wobei der Deckel 58 nebst Seitenabdeckung 60 aus Sicherheitsgründen vorgesehen werden kann, um eine unbeabsichtigte Betätigung oder auch eine Verschmutzung der Einrichtung 24 vermeiden zu helfen.

Das Pedal 56, das insbesondere mit einem Fuß betätigt werden kann, ist an einem Hebel 54, insbesondere einem Fußhebel 54 angebracht, welcher wiederum über eine Hebelbasis 54a an der Einrichtung 24 angebracht ist. Eine Feststelleinrichtung 52, etwa eine Bremse, ist vorgesehen, die im unbetätigten Zustand des Pedals 56 in einer formschlüssigen Anlage an dem längserstreckten Rohr des Basisrahmens 12 vorgesehen ist. Wird das Pedel 56 betätigt, wird die Bremse 52 von dem längserstreckten Rohr des Basisrahmens 12 abgehoben und die Einrichtung 24 kann entlang des Rohres des Basisrahmens 12 verschoben werden, womit die Höheneinstellung der Arbeitsplattform 14 veränderbar ist.

Die verfahrbare Parallelogrammanordnung 16 mit den Horizontal- und Vertikalstangen 16a, 16b ist über eine Verbindungsklammer 46 mit der Einrichtung 24 verbunden. Die Verbindungsklammer 46 umfasst auch eine Montageachse 50, die die Verbindungsklammer 46 an der Horizontalstange 16a an- und an dieser festlegt. Die Montageachse 50 dient gleichzeitig als Achse für eine Rolle 48, über die die Parallelogrammanordnung 16 mit den Horizontal- und Vertikalstangen 16a, 16b auf dem Basisrahmen 12 aufliegt und darauf verfahrbar ist. Die in den voranstehenden Figuren dargestellte Führungseinrichtung 22 besteht im Wesentlichen lediglich aus diesen Führungsbestandteilen, wobei natürlich die Bestandteile der Feststelleinrichtung bzw. der Bremseinrichtung zu subtrahieren wären.

Durch die Betätigung des Hebels 54 über das Pedal 56 kann eine auf der gegenüberliegenden Seite vorgesehene Führungs- und Feststelleinrichtung 24 ebenfalls betätigt werden. Dies kann über eine Verbindungsstange 42 erfolgen, die eine Betätigung des Pedals 56 auf die gegenüberliegende Seite überträgt, so dass über die Verbindungsstange 42 eine Feststelleinrichtung oder Bremse auf dieser Seite bei Betätigung des Pedals von der Oberfläche des Rohres des Basisrahmens 12 abgehoben werden kann, um die Freigabe der Parallelogrammanordnung 16 und damit die Höhenverstellbarkeit der Arbeitsplattform 14 gewährleisten zu können. Eine Rückstellfeder 44 kann vorgesehen sein, um nach Betätigung des Pedals 56 die Feststelleinrichtung 52 bzw. Bremse 52 wieder in Anlage zu den Längsstangen oder -rohren des Basisrahmens 12 zu versetzen, um die eingestellte Höhe der Arbeitsplattform 14 zu fixieren.

In den Figuren 5a bis 5c sind Bestandteile zur Feststellung der Parallelogrammanordnung 16 und damit das Niveau der Areitsplattform 14 dargestellt. Führungshülsen 22a dienen dazu, die Bestandteile der Feststelleinrichtung der Einrichtung 24 auf dem längserstreckten Rohr des Basisrahmens 12 parallel zu verschieben.

Die hier gewählte Darstellung der erfindungsgemäßen höhenverstellbaren Arbeitsplattform ist natürlich nicht abschließend. Es ist möglich, die Grundfläche des Basisrahmens zu vergrößern oder zu verkleinern und die Anzahl der Stufen und damit die Länge der Parallelogrammanordnung 16 zu erhöhen oder zu verringern. Auch die Anzahl der Führungseinrichtungen 22 oder Führungs- und Feststelleinrichtungen 24 kann verändert werden. So können für größere Arbeitsplattformen auch zusätzliche Führungseinrichtungen vorgesehen sein oder die jeweiligen Führungseinrichtungen können mit zwei oder mehr Rollen 48 ausgestattet sein um größere Gewichte abstützen zu können.

### Bezugszeichenliste

- 10: Höhenverstellbare Arbeitsplattform
- 12: Basisrahmen
- 13: Arbeitsplattform
- 16: Parallelogrammanordnung
- 16a: Horizontalstange
- 16b: Vertikalstange
- 18: Stellabschnitt
- 20: Stufe
- 22: Führungseinrichtung
- 22a: Führungshülse
- 24: Führungs- und Feststelleinrichtung
- 26: Stütze
- 28: Rad
- 28a: Radfeststellung
- 30: Schwenkgelenk
- 32: Zwangsführung
- 33: Horizontalausrichtstange
- 34: Sicherheitskorb, Geländer
- 36: Pfosten
- 38: Auslegerstange
- 40: Längsverstrebung
- 42: Verbindungsstange
- 44: Rückstellfeder
- 46: Verbindungsklammer
- 48: Rolle
- 50: Montageachse
- 52: Feststelleinrichtung, Bremse
- 54: Hebel, Fußhebel
- 56: Pedal
- 58: Deckel
- 60: Seitenabdeckung

## Patentansprüche

1. Höhenverstellbare Arbeitsplattform (10)
mit einem Basisrahmen (12),
mit einer schwenkbaren Parallelogrammanordnung (16, 16a, 16b), über die die Arbeitsplattform (14) höhenverstellbar gehalten wird,
mit einem Stellabschnitt (18), der an einer Seite schwenkbar an dem Basisrahmen (12) gehalten ist, wobei der Stellabschnitt (18) an seiner anderen Seite schwenkbar an der Parallelogrammanordnung (16, 16a, 16b) gehalten ist,
**dadurch gekennzeichnet, dass**
die Parallelogrammanordnung (16, 16a, 16b) relativ zum Stellabschnitt (18) oder der Stellabschnitt (18) relativ zur Parallelogrammanordnung (16, 16a, 16b) in einer Richtung des Basisrahmens (12) auf diesem verfahrbar ist, während das jeweils andere Element, d. h. der Stellabschnitt (18) bzw. die Parallelogrammanordnung (16, 16a, 16b) ortsfest und schwenkbar am Basisrahmen (12) gehalten ist.

2. Höhenverstellbare Arbeitsplattform nach Anspruch 1, **dadurch gekennzeichnet, dass** der verfahrbare Abschnitt von dem Stellabschnitt (18) und der Parallelogrammanordnung (16, 16a, 16b) über eine Führungsanordnung mit dem Basisrahmen (12) verbunden ist.

3. Höhenverstellbare Arbeitsplattform nach einem der Ansprüche 1 oder 2, **dadurch gekennzeichnet, dass** dem verfahrbaren Abschnitt von der Parallelogrammanordnung (16, 16a, 16b) und dem Stellabschnitt (18) wenigstens eine Brems- oder Sperreinrichtung (52, 54) zugeordnet ist, die eine Position des verfahrbaren Abschnitts entlang des Basisrahmens (12) reversibel fixiert.

4. Höhenverstellbare Arbeitsplattform nach Anspruch 3, **dadurch gekennzeichnet, dass** die wenigstens eine Brems- oder Sperreinrichtung (52, 54) an wenigstens einer Führungseinrichtung (22) der Führungsanordnung vorgesehen ist.

5. Höhenverstellbare Arbeitsplattform nach einem der voranstehenden Ansprüche 2 bis 4, **dadurch gekennzeichnet, dass** die Führungsanordnung wenigstens ein Roll- oder Gleitlager umfasst, über welches der verfahrbare Abschnitt an dem Basisrahmen (12) anliegt bzw. auf diesem aufliegt.

6. Höhenverstellbare Arbeitsplattform nach einem der Ansprüche 2 bis 4, **dadurch gekennzeichnet, dass** wenigstens ein horizontal erstreckter Bestandteil am unteren Bereich der Parallelogrammanordnung (16, 16a, 16b) oder am unteren Bereich des Stellabschnitts (18), der dem Basisrahmen (12) nahe ist, über die Führungsanordnung verfahrbar ist.

7. Höhenverstellbare Arbeitsplattform nach einem der Ansprüche 2 bis 6, **dadurch gekennzeichnet, dass** wenigstens eine Führungseinrichtung (22) der Führungsanordnung eine Rolle (48) oder dgl. aufweist, über die die Parallelogrammanordnung (16, 16a, 16b) oder der Stellabschnitt (18) auf dem Basisrahmen (12) abgestützt ist.

8. Höhenverstellbare Arbeitsplattform nach Anspruch 7, **dadurch gekennzeichnet, dass** wenigstens eine Führungseinrichtung (22) eine dem Basisrahmen (12) zugeordnete Führungsgeometrie (22a) aufweist, die eine Zwangsführung entlang des Basisrahmens (12) bewirkt.

9. Höhenverstellbare Arbeitsplattform nach einem der Ansprüche 1 bis 8, **dadurch gekennzeichnet, dass** eine Stufenanordnung vorgesehen ist, wobei deren Stufen (20) und ein Abschnitt der Parallelogrammanordnung (16, 16a, 16b) in Verbindung mit einer den Stufen (20) zugeordneten Horizontalausrichtstange (33) eine Parallelogrammkonstruktion bilden, um Trittflächen der Stufen (20) bei jeder Höheneinstellung der Arbeitsplattform (14) in Horizontallage auszurichten.

## Claims

1. Height-adjustable work platform (10)
with a base frame (12),
with a pivotable parallelogram arrangement (16, 16a, 16b) by means of which the work platform (14) can be retained so that its height can be adjusted,
with an adjusting portion (18), which is pivotably retained on the base frame (12) at one end, which adjusting portion (18) is pivotably retained on the parallelogram arrangement (16, 16a, 16b) at its other end,
**characterised in that**
the parallelogram arrangement (16, 16a, 16b) can be moved relative to the adjusting portion (18) or the adjusting portion (18) can be moved relative to the parallelogram arrangement (16, 16a, 16b) in a direction of the base frame (12) and on the latter, whilst the other respective element, i.e. the adjusting portion (18) respectively the parallelogram arrangement (16, 16a, 16b), is stationary and is retained on the base frame (12) so that it is able to pivot.

2. Height-adjustable work platform as claimed in claim 1, **characterised in that** the displaceable portion of the adjusting portion (18) and the parallelogram arrangement (16, 16a, 16b) is connected to the base frame (12) by means of a guide arrangement.

3. Height-adjustable work platform as claimed in one of claims 1 or 2, **characterised in that** the displaceable portion of the parallelogram arrangement (16, 16a, 16b) and the adjusting portion (18) co-operates with at least one brake or locking mechanism (52, 54), which reversibly fixes a position of the displaceable portion along the base frame (12).

4. Height-adjustable work platform as claimed in claim 3, **characterised in that** the at least one brake or locking mechanism (52, 54) is disposed on at least one guide mechanism (22) of the guide arrangement.

5. Height-adjustable work platform as claimed in one of the preceding claims 2 to 4, **characterised in that** the guide arrangement comprises at least one roller or friction-type bearing, by means of which the displaceable portion lies against the base frame (12) or on the latter.

6. Height-adjustable work platform as claimed in one of claims 2 to 4, **characterised in that** at least a horizontally extending element on the bottom region of the parallelogram arrangement (16, 16a, 16b) or on the bottom region of the adjusting portion (18) close to the base frame (12) can be displaced by means of the guide arrangement.

7. Height-adjustable work platform as claimed in one of claims 2 to 6, **characterised in that** at least one guide mechanism (22) of the guide arrangement has a roller (48) or similar, by means of which the parallelogram arrangement (16, 16a, 16b) or the adjusting portion (18) is supported on the base frame (12).

8. Height-adjustable work platform as claimed in claim 7, **characterised in that** at least one guide mechanism (22) has a guide geometry (22a) co-operating with the base frame (12) which causes a forced guiding action along the base frame (12).

9. Height-adjustable work platform as claimed in one of claims 1 to 8, **characterised in that** a step arrangement is provided, and its steps (20) and a portion of the parallelogram arrangement (16, 16a, 16b) in conjunction with a horizontal aligning rod (33) co-operating with the steps (20) form a parallelogram construction in order to orient tread surfaces of the steps (20) in a horizontal position in every height setting of the work platform (14).

## Revendications

1. Plateforme de travail (10) réglable en hauteur
avec un cadre de base (12),
avec un agencement de parallélogramme (16, 16a, 16b) pivotant par lequel la plateforme de travail (14) est maintenue réglable en hauteur,
avec un segment de réglage (18) qui sur un côté est maintenu pivotant sur le cadre de base (12), le segment de réglage (18) étant maintenu sur son autre côté pivotant sur l'agencement de parallélogramme (16, 16a, 16b),
**caractérisée en ce que**
l'agencement de parallélogramme (16, 16a, 16b) est déplaçable par rapport au segment de réglage (18) ou le segment de réglage (18) est déplaçable par rapport à l'agencement de parallélogramme (16, 16a, 16b), dans une direction du cadre de base (12) et sur celui-ci, tandis que l'autre élément, c'est-à-dire le segment de réglage (18) ou l'agencement de parallélogramme (16, 16a, 16b) est maintenu en un emplacement fixe et pivotant sur le cadre de base (12).

2. Plateforme de travail réglable en hauteur selon la revendication 1, **caractérisée en ce que** le segment déplaçable du segment de réglage (18) et de l'agencement de parallélogramme (16, 16a, 16b), est relié au cadre de base (12) par un agencement de guidage.

3. Plateforme de travail réglable en hauteur selon l'une quelconque des revendications 1 ou 2, **caractérisée en ce qu'**au segment déplaçable de l'agencement de parallélogramme (16, 16a, 16b) et du segment de réglage (18) est associé au moins un dispositif de freinage ou de blocage (52, 54) qui fixe de manière réversible une position du segment déplaçable le long du cadre de base (12).

4. Plateforme de travail réglable en hauteur selon la revendication 3, **caractérisée en ce que** le au moins un dispositif de freinage ou de blocage (52, 54) est prévu sur au moins un dispositif de guidage (22) de l'agencement de guidage.

5. Plateforme de travail réglable en hauteur selon l'une quelconque des revendications 2 à 4, **caractérisée en ce que** l'agencement de guidage comprend au moins un palier de roulement ou de glissement par lequel le segment déplaçable s'applique contre le cadre de base (12) ou repose sur celui-ci.

6. Plateforme de travail réglable en hauteur selon l'une quelconque des revendications 2 à 4, **caractérisée en ce qu'**au moins un composant s'étendant horizontalement dans la zone inférieure de l'agencement de parallélogramme (16, 16a, 16b) ou dans la zone inférieure du segment de réglage (18), lequel est proche du cadre de base (12), est déplaçable par l'intermédiaire de l'agencement de guidage.

7. Plateforme de travail réglable en hauteur selon l'une quelconque des revendications 2 à 6, **caractérisée en ce qu'**au moins un dispositif de guidage (22) de l'agencement de guidage comporte un rouleau (48) ou similaire, par lequel l'agencement de parallélogramme (16, 16a, 16b) ou le segment de réglage (18) est supporté sur le cadre de base (12).

8. Plateforme de travail réglable en hauteur selon la revendication 7, **caractérisée en ce qu'**au moins un dispositif de guidage (22) présente une géométrie de guidage (22a) associée au cadre de base (12), laquelle provoque un guidage forcé le long du cadre de base (12).

9. Plateforme de travail réglable en hauteur selon l'une quelconque des revendications 1 à 8, **caractérisée en ce qu'**il est prévu un ensemble de marches, dans lequel les marches (20) et un segment de l'agencement de parallélogramme (16, 16a, 16b) forment, en liaison avec une barre d'orientation horizontale (33) associée aux marches (20), une construction en parallélogramme afin d'orienter en position horizontale les surfaces d'appui des marches (20) pour chaque réglage en hauteur de la plateforme de travail (14).
